# EUROPÄISCHE PATENTSCHRIFT

(11) **EP 0 590 293 B1**
(45) Veröffentlichungstag und Bekanntmachung des Hinweises auf die Patenterteilung: **18.09.1996**
(21) Anmeldenummer: 93113308.6
(22) Anmeldetag: 20.08.1993
(51) Int. Cl.: B65D 47/18

(54) **Kappe für Behältnisse, insbesondere Tropfer-Flaschen**
Cap for receptacles, esp. for dispenser bottles
Coiffe pour récipients, spécialement pour flacons distributeurs

(30) Priorität: 26.09.1992 DE 4232305
(43) Veröffentlichungstag der Anmeldung: 06.04.1994
(73) Patentinhaber: Hansen, Bernd, Dipl.-Ing., D-74429 Sulzbach-Laufen (DE)
(72) Erfinder: Hansen, Bernd, Dipl.-Ing., D-74429 Sulzbach-Laufen (DE)
(74) Vertreter: Patentanwälte Bartels, Held und Partner

(56) Entgegenhaltungen:
- EP-A- 0 114 007
- WO-A-82/00348
- DE-A- 1 679 953
- DE-A- 2 520 110
- DE-C- 3 818 629
- FR-A- 2 683 508
- US-A- 4 384 960

## Beschreibung

Die Erfindung betrifft eine Kappe für Behältnisse, insbesondere im Blasverfahren aus Kunststoff hergestellte und in der Form gefüllte sowie verschlossene Flaschen, welche die Merkmale des Oberbegriffes des Anspruches 1 aufweist.

Für Flaschen aus Kunststoff, deren mit einem Außengewinde versehener Hals an seinem freien Ende durch ein einstückig mit dem Hals ausgebildetes Verschlußteil verschlossen ist, ist es bekannt, eine auf den Hals aufgeschraubte Kappe innen mit einem zentral angeordneten Dorn zu versehen, mit dem das Verschlußteil durchstoßen werden kann. Wird nach dem Durchstoßen des Verschlußteils die Kappe abgenommen, dann kann durch die im Verschlußteil gebildete Öffnung die sich in der Flasche befindende Flüssigkeit abgegeben werden. Abgesehen davon, daß es bei einem nicht optimal ausgeformten Gewinde des Flaschenhalses und/oder der Kappe oder auch einem nicht optimal ausgeformten Dorn dazu kommen kann, daß die mit dem Dorn eingestochene Öffnung schräg bezüglich der Längsachse verläuft, oder daß nach einer Entnahme einer Teilmenge und einem anschließenden Aufschrauben der Kappe eine zweite Öffnung eingestochen wird, was zur Folge hat, daß die Flüssigkeit in einer von der Längsachse abweichenden Richtung gegebenenfalls an mehreren Stellen austritt, was störend ist, hängt es von dem auf die Flüssigkeit ausgeübten Druck ab, ob die Flüssigkeit in mehr oder weniger großen Tropfen oder in Form eines Strahles abgegeben wird. Ferner kann sich die Größe der Öffnung im Laufe der Zeit verändern, wenn nach Entnahme einer Teilmenge des Flascheninhaltes der Hals mit der Kappe wieder verschlossen und dabei der Dorn wieder in die Öffnung eingeführt wird. Es ist deshalb schwierig, die zu entnehmende Menge richtig zu dosieren.

Eine bekannte Kappe der eingangs genannten Art (DE-C-38 18 629) deckt einen Tropfereinsatz ab, der mit einem ringförmigen, hohlzylindrischen Kragen in den Hals der Flasche eingreift. Für eine Flasche, deren Hals bis zur erstmaligen Entnahme mit einem zu entfernenden oder zu durchstoßenden Verschlußteil verschlossen ist, kommt ein solcher Tropfereinsatz nicht in Frage, dessen Durchlaßkanal aus einem sich in der Ausfließrichtung konisch verjüngenden ersten Abschnitt, einem sich an diesen anschließenden, zylindrischen zweiten Abschnitt, dessen Durchmesser etwa gleich seiner axialen Länge und wesentlich kleiner ist als derjenige des ersten Abschnittes, einem sich in der Ausfließrichtung konisch erweiternden dritten Abschnitt und einem sich an letzteren anschließenden, zylindrischen vierten Abschnitt besteht.

Bei einer anderen bekannten Kappe (WO 82/00348) für eine Flasche schließt sich einstückig an den den Hals aufnehmenden Abschnitt ein eine Stirnfläche bildender Übergangsabschnitt an, mit dem einstückig eine Spritzdüse ausgebildet ist. Diese Kappe legt eine in die Flasche eingesetzte Dosiervorrichtung mit einem Kugelventil fest, das es ermöglicht, den Inhalt der Flasche in Form eines dosierten Strahles abzugeben.

Der Erfindung liegt die Aufgabe zugrunde, eine problemlose Entnahme des flüssigen Inhalts von Flaschen in Form von einzelnen Tropfen definierter Größe zu ermöglichen. Diese Aufgabe löst eine Kappe mit den Merkmalen des Anspruches 1.

Dank des als Tropfer ausgebildeten Abschnittes der erfindungsgemäßen Kappe erfolgt die Dosierung bei der Abgabe des flüssigen Inhalts der Flasche nicht mittels einer vom Flaschenhals gebildeten Öffnung, sondern mittels des Tropfers der Kappe. Dieser Tropfer kann problemlos so ausgebildet werden, daß er unabhängig von dem herrschenden Druck Tropfen reproduzierbarer Größe bildet und dann zuverlässig die Abgabe in Form eines Strahles ausschließt.

Damit die erfindungsgemäße Kappe für Flaschen, beispielsweise Ampullen, verwendbar ist, welche ein zunächst mit einer Durchlaßöffnung zu versehendes Verschlußteil haben, ist am Übergang der Kappe von dem den Hals aufnehmenden Abschnitt zu dem als Tropfer ausgebildeten Abschnitt eine Stirnfläche vorgesehen, an die ein gegen die Flasche hin vorspringender Dorn angeformt ist, in dem der Durchlaßkanal des Tropfers beginnt. Das Verschlußteil kann dann wie bei den bekannten Kappen mit Dorn mittels des Dorns durchstoßen werden. Da die Dosierung der Tropfer ausführt, ist es in diesem Falle ohne Bedeutung, ob die Öffnung im Verschlußteil genau zentrisch und koaxial gebildet wird und ob ihre Größe vom Sollwert abweicht.

Damit der Dorn eine scharfe Spitze haben kann, weist der Durchlaßkanal des Tropfers wenigstens zwei in der Mantelfläche des Dornes mündende Endabschnitte auf, die innerhalb des Flaschenhalses zu liegen kommen, wenn die Kappe vollständig auf den Hals aufgesetzt ist.

Eine sehr gute Reproduzierbarkeit der Tropfengröße und eine zuverlässige Verhinderung einer strahlförmigen Abgabe des Flascheninhaltes erreicht man mit einem Durchlaßkanal des Tropfers, der im Anschluß an einen zylindrischen Abschnitt einen sich in der Ausfließrichtung konisch erweiterten Abschnitt aufweist. Vorzugsweise werden diese Abschnitte bei der Herstellung mittels eines Kalibrierdornes kalibriert.

Es ist zwar auch möglich, die Kappe so ausbilden, daß sie unter Bildung eines Schiebesitzes auf dem Hals angeordnet werden kann. In der Regel wird man jedoch den den Hals aufnehmenden Abschnitt der Kappe mit einem Innengewinde versehen, das korrespondierend zu einem Außengewinde des Halses ausgebildet ist.

Bei einer bevorzugten Ausführungsform ist ein auf den als Tropfer ausgebildeten Abschnitt abnehmbar aufgesetztes Verschlußteil vorgesehen, damit der Durchlaßkanal des Tropfers geschützt ist. Vorzugsweise ist dieses Verschlußteil als eine topfförmige Haube mit einem Innengewinde ausgebildet, das mit einem Außengewinde des als Tropfer ausgebildeten Abschnittes korrespondiert. An die Innenfläche des Bodens dieser Haube kann zentrisch ein Zapfen angeformt sein, der dichtend in den Durchlaßkanal des Tropfers einführbar ist.

Im folgenden ist die Erfindung anhand eines in der Zeichnung dargestellten Ausführungsbeispiels im einzelnen erläutert.

Die einzige Ausführungsform zeigt im vergrößerten Maßstab und teilweise im Längsschnitt das Ausführungsbeispiel in dem auf den Hals einer Flasche aufgesetzten Zustand vor dem Durchstoßen des Verschlußteiles des Halses.

Eine als Ganzes mit 1 bezeichnete Kappe aus Kunststoff weist, wie die Figur zeigt, einen ersten, hohlzylindrischen Abschnitt 2 auf, welcher der Aufnahme des Halses 3 einer Flasche dient, die im Ausführungsbeispiel aus Kunststoff im Blasformverfahren hergestellt und in der Blasform gefüllt sowie verschlossen worden ist, wobei das den Hals 3 verschließende, plattenförmige Verschlußteil 4 einstückig mit dem Hals 3 ausgebildet ist. Der Hals 3 der Flasche, bei der es sich um eine Ampulle handeln kann, ist mit einem Außengewinde 5 versehen. Zwischen dem Flaschenkörper 3' und dem diesem näherliegenden Ende des Außengewindes 5 weist der Hals 3 einen zylindrischen Abschnitt 6 auf, dessen Außendurchmesser gleich demjenigen des Außengewindes 5 gewählt ist. An das dem Flaschenkörper 3' zugewandte Ende des zylindrischen Abschnittes 6 schließt sich ein geringfügig über diesen Abschnitt radial nach außen überstehender Ringwulst 7 an. Der Durchmesser dieses Ringwulstes 7 ist geringfügig größer als der Innendurchmesser der das freie Ende des Abschnittes 2 bildenden Zone.

Der Abschnitt 2 ist mit einem Innengewinde versehen, das mit dem Außengewinde 5 des Halses 3 korrespondiert, sich aber nicht in die den freien Endabschnitt bildende Zone hinein erstreckt. An den Abschnitt 2 schließt sich auf der dem Flaschenkörper 3' abgewandten Seite gleichachsig und einstückig ein als Tropfer 8 ausgebildeter Abschnitt an, der mit einem Außengewinde 9 versehen ist und dessen freies Ende halbkugelförmig abgerundet ist. An die am Übergang vom Abschnitt 2 zum Tropfer 8 vorhandene, innenliegende Stirnfläche 8' des Tropfers 8 ist in deren Zentrum ein kegelförmger Dorn 10 angeformt, dessen Spitze in das Innere des Abschnittes 2 weist. In der Mantelfläche dieses Dornes 10 münden Endabschnitte 11 des im übrigen gleichachsig zum Dorn 10 den Tropfer 8 durchdringenden Durchlaßkanales, der im Anschluß an die Endabschnitte 11 einen zylindrischen Mittelabschnitt 12 und im Anschluß an diesen einen sich zum halbkugelförmigen Ende des Tropfers 8 erweiternden, konischen Abschnitt 13 aufweist. Sowohl der Mittelabschnitt 12 als auch der konische Abschnitt 13 werden bei der Herstellung mittels eines Kalibrierdornes kalibriert. Wie die Figur zeigt, ist der Durchmesser des Mittelabschnittes 12 wesentlich kleiner als seine axiale Länge, was auch für den konischen Abschnitt 13 gilt, der einen relativ kleinen Konuswinkel hat. Im Ausführungsbeispiel beträgt er etwa 8°. Die Ausgestaltung des Durchlaßkanales und insbesondere seiner beider Abschnitte 12 und 13 kann auch anders gewählt werden müssen, da sie von den Eigenschaften der Flüssigkeit, beispielsweise deren Viskosität und Oberflächenspannung, sowie von der Tropfengröße und davon abhängt, ob eine Abgabe in Tropfenform oder in Form eines Strahles gewünscht wird.

Zur Abdeckung des Tropfers 8 ist eine topfförmige Schutzhaube 14 vorgesehen, die wie die Kappe 1 aus Kunststoff besteht. Die Schutzhaube 14 ist mit einem mit dem Außengewinde des Tropfers 8 korrespondierende Innengewinde versehen und erstreckt sich nahezu bis an die am Übergang vom Abschnitt 2 zum Tropfer 8 gebildete Außenschulter der Kappe 1. Wie die Figur zeigt, ist im Zentrum des Bodens der Schutzhaube 14 an dessen Innenseite ein Zapfen 15 einstückig angeformt, welcher in den konischen Abschnitt 13 eingreift und diesen dicht verschließt, wenn die Schutzhaube 14 vollständig auf den Tropfer 8 aufgeschraubt ist.

Sofern die Flasche mit der Kappe 1 auf den Markt kommt, ist die Kappe 1 so weit auf den Hals 3 aufgeschraubt, daß sich das freie Ende des Abschnittes 2 bis zu dem Ringwulst 7 des Halses 3 erstreckt, wie dies die Figur zeigt. Diese Position ist daran leicht zu erkennen, daß dann, wenn die Kappe 1 noch weiter auf den Hals 3 aufgeschraubt wird, der Abschnitt 2 in Anlage an den Ringwulst 7 kommt und damit ein erhöhtes Drehmoment aufgebracht werden muß. Der Dorn 10 befindet sich, wenn die Kappe 1 bis zum Ringwulst 7 auf den Hals 3 aufgeschraubt ist, in Anlage oder nahezu in Anlage am Verschlußteil 4. Wenn nunmehr der Inhalt der Flasche entnommen werden soll, wird die Kappe 1 vollständig auf den Hals 3 aufgeschraubt. Da hierbei der Dorn 10 das Verschlußteil 4 durchstößt und außerdem der Ringwulst 7 überwunden werden muß, muß ein deutlich spürbar erhöhtes Drehmoment aufgebracht werden, was jedoch dank der Längsriffelung der Außenmantelfläche des Abschnittes 2 keine Schwierigkeiten bereitet. Wenn der Dorn 10 vollständig den Verschlußteil 4 durchstoßen hat, liegt dessen äußere Stirnfläche an der den Dorn 10 tragenden Stirnfläche 8' des Tropfers 8 an. Außerdem münden die Endabschnitte 11 des Durchlaßkanales des Tropfers in dem Innenraum des Halses 3. Nunmehr braucht nur noch die Schutzhaube 14 abgeschraubt zu werden, um den Inhalt der Flasche in Form von einzelnen Tropfen definierter, reproduzierbarer Größe oder, falls der Durchlaßkanal für eine Flüssigkeitsabgabe in Form eines Strahles definierter Größe ausgebildet ist, in Form eines Strahles entnehmen zu können.

## Patentansprüche

1. Kappe für Behältnisse, insbesondere im Blasverfahren aus Kunststoff hergestellte und in der Form gefüllte sowie verschlossene Flaschen, mit einem Hals (3), auf den die Kappe (1) aufsetzbar ist, und einem mit einem zentralen Durchlaßkanal (11, 12, 13) versehenen Tropfer (8), dadurch gekennzeichnet, daß
a) der Tropfer (8) einstückig mit dem den Hals (3) aufweisenden Abschnitt (2) der Kappe (1) ausgebildet ist,
b) die Kappe (1) am Übergang von dem den Hals (3) aufnehmenden Abschnitt (2) zu dem den Tropfer (8) bildenden Abschnitt eine Stirnfläche (8') aufweist, an die im Zentrum ein gegen die Flasche hin vorspringender Dorn (10) angeformt ist, in dem der Auslaßkanal (11, 12, 13) des Tropfers (8) beginnt, und
c) der Durchlaßkanal (11, 12, 13) des Tropfers (8) wenigstens zwei in der Mantelfläche des Dornes (10) mündende Endabschnitte (11) aufweist.

2. Kappe nach Anspruch 1, dadurch gekennzeichnet, daß der Durchlaßkanal (11,12,13) des Tropfers (8) im Anschluß an einen zylindrischen Abschnitt (12) einen sich in der Auslaßrichtung konisch erweiternden Abschnitt (13) aufweist.

3. Kappe nach Anspruch 2, dadurch gekennzeichnet, daß der sich konisch erweiternde Abschnitt (13) im Zentrum des kugelförmig abgerundeten freien Endes des Tropfers (8) mündet.

4. Kappe nach einem der Ansprüche 1 bis 3, dadurch gekennzeichnet, daß der Durchmesser des zylindrischen Abschnittes (12) des Durchlaßkanals (11,12, 13) wesentlich kleiner als seine axiale Länge ist.

5. Kappe nach einen der Ansprüche 1 bis 4, dadurch gekennzeichnet, daß der den Hals (3) aufnehmende Abschnitt (2) mit einem Innengewinde versehen ist, das korrespondierend zu dem Außengewinde (5) des Halses (3) ausgebildet ist.

6. Kappe nach einen der Ansprüche 1 bis 5, gekennzeichnet durch ein auf den als Tropfer (8) ausgebildeten Abschnitt abnehmbar aufgesetztes Verschlußteil (14).

7. Kappe nach Anspruch 6, dadurch gekennzeichnet, daß das Verschlußteil als eine topfförmige Haube (14) mit einem Innengewinde ausgebildet ist, das mit einem Außengewinde des Tropfers (8) korrespondiert.

8. Kappe nach Anspruch 6 oder 7, dadurch gekennzeichnet, daß an die Innenfläche des Bodens des Verschlußteils (14) zentrisch ein Zapfen (15) angeformt ist, der dichtend in den Durchlaßkanal (11,12,13) des Tropfers (8) einführbar ist.

## Claims

1. A cap for containers, in particular containers produced by blow-moulding and bottles filled in the mould and sealed, including a neck (3) for applying a cap (1) and a dispenser (8) including a central outlet passage (11, 12, 13), wherein
a) the dispenser (8) is designed as an integral moulded part of a section (2) of a cap (1) including a neck (3),
b) the cap (1) includes a front face (8') at the interface between the section (2) supporting a neck (3) and a section forming the dispenser (8), to which a spike (10) is moulded in the centre, projecting towards a bottle, in which an outlet channel (11, 12, 13) of a dispenser (8) commences and
c) the outlet passage (11, 12, 13) of the dispenser (8) includes at least two end sections (11) ending in the surface area of the spike (10).

2. A cap according to Claim 1, wherein an outlet passage (11, 12, 13) of a dispenser (8) includes a tapered flared section (13) following a cylindrical section (12) in outlet direction.

3. A cap according to Claim 2, wherein a tapered flared section (13) ends in the centre of a spherical, rounded, free end of a dispenser (8).

4. A cap according to one of Claims 1 to 3, wherein the diameter of a cylindrical section (12) of an outlet passage (11, 12, 13) is much smaller than its axial length.

5. A cap according to one of Claims 1 to 4, wherein a section (12) including a neck (3) is provided with an internal thread, corresponding to an external thread (5) of a neck (3).

6. A cap according to one of Claims 1 to 5, wherein a removable closure (14) is applied to a section designed as a dispenser (8).

7. A cap according to Claim 6, wherein a closure is designed as a pot-shaped cover (14) including an internal thread, corresponding to an external thread of a dispenser (8).

8. A cap according to Claims 6 or 7, wherein a central spike (15) is moulded to the internal bottom of a cover (14), to be introduced into an outlet passage (11, 12, 13) of a dispenser (8) in order to seal it.

## Revendications

1. Coiffe pour récipients, spécialement pour des flacons distributeurs fabriqués en plastique par procédé de soufflage, remplis selon la forme et fermés, avec un goulot (3) sur lequel peut s'adapter la coiffe (1), et une pipette (8) munie d'un canal d'écoulement central (11, 12, 13), caractérisée en ce que
a) la pipette (8) est formée d'un seul tenant avec la section (2) présentant le goulot (3) de la coiffe (1),
b) la coiffe (1) présente une surface avant (8') à la transition de la section (2) recevant le goulot (3) et de la section formant la pipette (8), sur laquelle une cannelure (10) en saillie contre le flacon est formée au centre, dans laquelle commence le canal d'évacuation (11, 12, 13) de la pipette (8), et
c) le canal d'écoulement (11, 12, 13) de la pipette (8) présente au moins deux sections d'extrémité (11) débouchant dans la surface latérale de la cannelure (10).

2. Coiffe selon la revendication 1, caractérisée en ce que le canal d'écoulement (11, 12, 13) de la pipette (8) présente dans le raccordement à une section cylindrique (12), une section (13) s'évasant de manière conique dans la direction d'évacuation.

3. Coiffe selon la revendication 2, caractérisée en ce que la section (13) s'évasant de manière conique débouche au centre de l'extrémité libre arrondie en forme de bille de la pipette (8).

4. Coiffe selon l'une des revendications 1 à 3, caractérisée en ce que le diamètre de la section cylindrique (12) du canal d'écoulement (11, 12, 13) est sensiblement plus petit que sa longueur axiale.

5. Coiffe selon l'une des revendications 1 à 4, caractérisée en ce que la section (2) recevant le goulot (3) est munie d'un filetage intérieur, qui est formé de manière à correspondre au filetage extérieur (5) du goulot (3).

6. Coiffe selon l'une des revendications 1 à 5, caractérisée par une partie de fermeture (14) pouvant être reçue sur la section formée en pipette (8).

7. Coiffe selon la revendication 6, caractérisée en ce que la partie de fermeture est formée comme une calotte (14) en forme de pot avec un filetage intérieur, qui correspond à un filetage extérieur de la pipette (8).

8. Coiffe selon la revendication 6 ou 7, caractérisée en ce qu'un tourillon (15) est formé au centre sur la surface intérieure du fond de la partie de fermeture (14), tourillon qui peut être introduit de manière étanche dans le canal d'écoulement (11, 12, 13) de la pipette (8).
